# EUROPÄISCHE PATENTSCHRIFT

(11) **EP 0 386 559 B1**
(45) Veröffentlichungstag und Bekanntmachung des Hinweises auf die Patenterteilung: **22.12.1993**
(21) Anmeldenummer: 90103621.0
(22) Anmeldetag: 24.02.1990
(51) Int. Cl.: A47K 3/22

(54) **Duschabtrennung**
Shower partition
Ecran pour bac de douche

(30) Priorität: 04.03.1989 DE 3906968
(43) Veröffentlichungstag der Anmeldung: 12.09.1990
(73) Patentinhaber: ALTURA LEIDEN HOLDING B.V., Maastricht (NL)
(72) Erfinder:
(74) Vertreter: Klose, Hans, Dipl.-Phys.

(56) Entgegenhaltungen:
- DE-A- 2 717 648
- DE-A- 3 137 406
- FR-A- 791 268
- US-A- 2 650 368
- US-A- 3 060 453
- US-A- 4 718 131

## Beschreibung

Die Erfindung bezieht sich auf eine Duschabtrennung gemäß den im Oberbegriff des Patentanspruchs 1 angegebenen Merkmalen.

Aus der US-A-30 60 453 ist eine derartige Duschabtrennung mit einem vertikalen Element bekannt, welches seitlich einer Eintrittsöffnung und von den festen Wänden des Badezimmers oder Duschraumes beabstandes angeordnet ist. Dieses vertikale Element enthält einen Hohlraum für eine Wasserleitung und zumindest teilweise auch für eine mit der Wasserleitung verbundenen Armatur. Das vertikale Element weist zwei in einem spitzen Winkel zueinander angeordnete Seitenteile auf, welche Bestandteil eines spiralartig den Duschinnenraum umschließenden Wandelements sind. Der neben der Eintrittsöffnung befindliche Teil des spiralartigen Wandelements wird von einer weiteren Platte oder Wandstruktur verdeckt und abgeschlossen. Diese Wandstruktur vervollständigt ferner das genannte Element und bildet eine Frontfläche, hinter welcher der Duschinnenraum und wesentliche Bereiche des feststehenden Wandelements für einen außerhalb stehendenden Betrachter oder Benutzer der Duschabtrennung verborgen wird. Die Frontfläche und die Einstiegsöffnung liegen im wesentlichen in der gleichen vertikalen Ebene. Das im Querschnitt etwa dreieckförmig ausgebildete vertikale Element enthält im Inneren eine Tragkonstruktion, welche die Eintrittsöffnung entsprechend einem Türrahmen umgibt. Das spiralartig ausgebildete Wandelement enthält als integrale Bestandteile beide Seitenteile des vertikalen Elements. Das Wandelement mit den Seitenteilen weist insgesamt ein großes Volumen auf, wodurch nicht unerhebliche Transport- und Lagerhaltungsprobleme bedingt sind. Ferner ist die Montage dieser Duschabtrennung aufwendig, zumal nicht nur das spiralartige Wandelement, sondern zusätzlich die als Rahmen wirkende Tragkonstruktion aufgebaut und ferner die Wandstruktur an der Frontfläche montiert werden müssen. Nach der Montage ist der Innenraum des vertikalen Elements nicht mehr ohne weiteres zugänglich. Die Wasserleitungen und die Armatur des vertikalen Elements müssen vor der Montage der Duschabtrennung ihrerseits schon installiert worden sein und eventuelle nachträglich notwendige Service- und Reparaturarbeiten erfordern einen nicht unerheblichen Aufwand. Desweiteren sind besondere Maßnahmen zur Verbindung des Tragrahmens, der Wandstruktur sowie der Seitenteile des vertikalen Elements erforderlich.

Die DE-A-27 17 648 betrifft eine vorgefertigte Sanitärwand zur Aufstellung in Waschräumen oder dergleichen, welche ein Abteil bzw. einen Hohlraum zur Aufnahme der Wasserleitungen und notwendigen Armaturen. Eine Seitenwand des Abteils ist an das feststehende Wandelement angeformt und an einer Vorderwand des genannten Abteils sind Betätigungselemente, Wasserausläufe und andere Sanitärelemente, angeordnet. Das Abteil weist einen rechtwinklig-dreieckförmigen Grundriß auf und ist an seiner dritten, senkrecht zum Wandelement verlaufenden Seite offen ausgebildet und wird dort im Einbauzustand von der Wand des Waschraumes abgedeckt. Zur Verbindung der genannten Armaturen mit den fest im Waschraum bzw. der genannten Wand installierten Rohrleitungen sind flexible Leitungen notwendig, wobei die Montage der Sanitärwand erst nach Herstellung der entsprechenden Verbindungen durchgeführt werden kann. Diese Sanitärwand ermöglicht das Abtrennen eines Duschraumes nur zu einer Seite hin und im Bereich einer Eintrittsöffnung sind zusätzliche Maßnahmen notwendig, um dort ein Austreten von Spritzwasser zu vermeiden.

Ferner ist aus der FR-A-25 62 409 eine Duschabtrennung mit einer Anzahl von feststehenden Wandelementen bekannt, welche zu einem spiralartigen oder volutenartigen Grundriß der Duschabtrennung miteinander verbunden sind. Zur Stabilisierung und Befestigung der Wandelemente ist im Bereich der Eintrittsöffnung ein Profilrahmen vorgesehen. Dieser Profilrahmen weist über der Eintrittsöffnung einen horizontalen Holm auf, welcher zur Abstützung an einer der Raumwände des Badezimmers oder Duschraumes befestigt ist. Die Armatur und die Wasserleitungen sind in herkömmlicher Weise an einer Raumwand montiert. Es ist nicht ohne weiteres möglich, die Armatur an dem Rahmen aus einem dünnen Profilrohr zu befestigen.

Der Erfindung liegt daher die Aufgabe zugrunde, eine Duschabtrennung vorzuschlagen, die weniger Bauteile besitzt und welche gleichwohl einen hohen Duschkomfort für einen Benutzer ermöglicht. Die Duschkabine soll eine hohe Standsicherheit und Stabilität aufweisen. Die Duschabtrennung soll in einfacher Weise montiert werden können, und zwar sowohl in einer Ecke oder Nische zwischen Raumwänden als auch bei freistehender Anordnung in einem Dusch- oder Badezimmer.

Diese Aufgabe wird gemäß den im Kennzeichen des Patentanspruchs 1 angegebenen Merkmalen gelöst.

Die erfindungsgemäß vorgeschlagene Duschabtrennung zeichnet sich durch eine hohe Funktionalität aus, wobei nur feststehende Wandelemente erforderlich sind und Türen vollständig fehlen. Es ist eine zentrale Säule vorgesehen, die auf der einen Seite der Eintrittsöffnung angeordnet ist. Die zentrale Säule ist eine vorgefertigte Baueinheit und weist eine wesentlich größere Querschnittsfläche auf als herkömmliche Rahmenprofile, Wandanschlußprofile oder dergleichen von Duschabtrennungen. Die Säule enthält einen inneren Hohlraum, in welchem in besonders zweckmäßiger Weise die Wasseranschlußleitungen und die Mischarmatur oder dergleichen angeordnet sind. Die Querschnittsfläche der Säule ist wenigstens zweimal so groß wie der Querschnitt eines Verbindungs- und/oder Abschlußprofils des Wandelements. Die zentrale Säule weist in sich eine hohe Stabilität auf, so daß eine besondere Rahmenkonstruktion oder ein die Eintrittsöffnung überspannender Querholm oder dergleichen nicht erforderlich sind. Die zentrale Säule wird mit ihrem unteren Ende zweckmäßig im Boden des Duschraumes und/oder in einer entsprechend ausgebildeten Vertiefung einer Duschwanne stabil verankert und bildet eine gute Halterung für das feststehende Wandelement, dessen Seitenkante mit der Säule verbunden ist. Die zentrale Säule ragt mit einem oberen Endteil über die Oberkante des feststehenden Wandelements hinaus. Dieses obere Endteil ist bevorzugt bis zur Decke des Dusch- oder Badezimmers verlängert und bildet somit eine Deckenstütze. Dies ist vor allem bei rundum freier Aufstellung der Duschabtrennung im Dusch- oder Badezimmer von besonderer Bedeutung.

Etwa rechtwinklig zur Eintrittsöffnung schließt das feststehende Wandelement an. Die zentrale Säule trägt die Mischarmatur und ggf. Halterungen für eine Handbrause, Massagebürste und dergleichen. Die zentrale Säule steht beabstandet von den festen Raumwänden und die Wasserleitungen sind erfindungsgemäß unter dem Boden der Duschwanne zur zentralen Säule geführt. Die zentrale Säule ist zweckmäßig aus wenigstens zwei Teilen, und zwar aus Profilschienen, aufgebaut, wobei der eine Teil als Halterung dient und fest montiert ist, während der andere Teil als Blend- oder Abdeckprofil entfernt werden kann, um an die Armatur gelangen zu können.

Weiterbildungen und wichtige Ausgestaltungen sind in den Unteransprüchen und der nachfolgenden Beschreibung von Ausführungsbeispielen erläutert. Es zeigen:
- Fig. 1: schematisch eine Aufsicht von oben auf die Duschabtrennung,
- Fig. 2: einen Schnitt in einer horizontalen Ebene durch die zentrale Säule,
- Fig. 3: eine spiegelbildliche Detailabbildung des Bereiches III gemäß Fig. 2,
- Fig. 4: eine spiegelbildliche Detailabbildung des Bereiches IV gemäß Fig. 2,
- Fig. 5: eine perspektivische Darstellung einer freistehenden Duschabtrennung.

Figur 1 zeigt schematisch in einer Aufsicht die Duschabtrennung, welche zwischen zwei im rechten Winkel zueinander angeordneten Raumwänden 2, 4 eines Badezimmers oder Duschraumes angeordnet ist. Es sind zwei aus Sicherheits-Silikatglas gefertigte und gebogene Wandelemente 6, 8 vorhanden, welche mittels übereinstimmend ausgebildeten Wandanschlußprofilen 10 an der zugeordneten Raumwand 2 bzw. 4 befestigt sind. Die Wandelemente 6, 8 weisen eine Materialdicke von etwa 6 mm auf und stehen mit Ihren Unterkanten auf dem Rand einer Duschwanne 12 auf. Die Duschwanne 12 weist nicht den sonst üblichen rechteckförmigen, halbkreisförmigen oder ähnlichen Grundriß auf, sondern sie enthält einen in das Badezimmer weit hineinreichenden Teil 16, der den Einstiegsbereich bildet. Das eine Wandelement 6 endet an einer zentralen Säule 18, welche auf der einen Seite die Eintrittsöffnung 20 begrenzt, und ist mit dieser dicht verbunden. Das andere Wandelement 8 ist entsprechend, dem Teil 16 der Duschwanne 2 weit in den freien Raum des Badezimmers herausgeführt und endet an einem Eckprofil 22, welches die andere Seite der Eintrittsöffnung 20 definiert. Die gestrichelte Linie 24 deutet etwa den Rand einer herkömmlichen Duschwanne an. Wie ersichtlich, liegt der Teil 16 bei Blickrichtung auf die Duschabtrennung vor dieser Linie 24.

Die zentrale Säule 18 und das Eckprofil 22 sind über die Oberkanten der Wandelemente 6, 8 hinaus verlängert und an der Decke des Badezimmers oder Duschraumes befestigt. Die genannten Verlängerungen der zentralen Säule und/oder des Eckprofils 22 bilden sogenannte Deckenstützen, welche eine gute Aussteifung und Stabilität gewährleisten, ohne daß hierdurch die freie Eintrittsöffnung oben durch Querholme oder dergleichen begrenzt wird. Der freie Durchtritt durch die Eintrittsöffnung wird darüber hinaus auch nicht von Türen behindert. Durch die Anordnung einer Mischarmatur und dergleichen auf der Innenseite 19 der zentralen Säule 18 wird verhindert, daß beim Duschen Spritzwasser nach außen gelangen kann.

Die zentrale Säule 18 steht in der vertikalen Ebene der Winkelhalbierenden 17, zwischen den beiden Raumwänden 2, 4. Die zentrale Säule 18 weist einen im wesentlichen halbkreisförmigen Querschnitt auf, wobei die zum Innenraum der Duschabtrennung zugekehrte Innenseite 19 im wesentlichen eben ausgebildet ist. Hingegen ist die Außenseite 25, welche der Eintrittsöffnung 20 zugewendet ist, im wesentlichen halbzylindrisch ausgebildet. Auch das Eckprofil 22 des zweiten Wandelementes 8 steht in der vertikalen Ebene der genannten Winkelhalbierenden 17, so daß die Eintrittsöffnung 20 im wesentlichen in dieser Ebene sich befindet. Die Querschnittsfläche der zentralen Säule 18 ist wesentlich größer als die Querschnittsfläche des Eckprofils 22 und/oder des Wandanschlußprofils 10. So beträgt der Radius 21 der halbzylindrisch gebogenen Außenseite 25 der Säule 18 in der Größenordnung von 90 mm, während der Radius 23 des im wesentlichen zylindrischen Eckprofils 23 und/oder des zumindest teilweise zylindrischen Wandprofils 10 in der Größenordnung von 20 mm liegt. Die wesentlich größere Querschnittsfläche der zentralen Säule 18 im Vergleich mit den Außenabmesungen der Eck- oder Wandanschlußprofile herkömmlicher Art, ermöglicht eine stabile und funktionssichere Konstruktion.

Die zentrale Säule 18 trägt auf ihrer Innenseite 19 eine Armatur 26, die hier nur schematisch angedeutet ist und in bekannter Weise einen Brausekopf 28 und dergleichen aufweist. Dieser Brausekopf kann an einer hier nur angedeuteten Stange 30 in der gewünschten vertikalen Höhe eingestellt werden und von einem Benutzer wie gewohnt zum Duschen abgenommen werden. Die zum Mischen von Warm- und Kaltwasser benötigten Armaturteile 32 sind erfindungsgemäß innerhalb der zentralen Säule 18 angeordnet. Auf der Innenseite 17 sind ferner die Armaturteile mit Einstellhähnen 33 angeordnet. Die Armatur kann ferner als eine elektronisch gesteuerte ausgebildet sein, wobei auf der Innenseite 19 entsprechende Schalter oder Taster zur Einstellung vorgesehen werden. Desweiteren kann in die Säule eine Vorrichtung integriert sein, mittels welcher eine Duschlotion, Seife oder dergleichen dem Wasser zugemischt oder über separate Leitungen ausgegeben werden kann. Die zentrale Säule wird mit der Armatur, den Wasserhähnen und der genannten Stange 30 und dergleichen als vorgefertigte Baugruppe geliefert. Aufwendige Montagearbeiten, wie es bisher zum Anschluß einer Mischarmatur unter Putz in einer Raumwand notwendig waren, sind nicht erforderlich. Im Inneren der zentralen Säule 18 sind ferner die warm- und Warmwasserleitungen 34, 36, welche unterhalb der Duschwanne 12 in den Bereich der zentralen Säule geführt werden, installiert und mit der Armatur 26 verbunden. Damit die Montage und eventuelle Servicemaßnahmen problemlos durchgeführt werden können, besteht die zentrale Säule 18 zweckmäßig aus zwei Teilen, die in geeigneter Weise miteinander verbunden sind und bei Bedarf wieder gelöst werden können, um so in das Innere der zentralen Säule gelangen zu können.

Aus den vorstehend genannten Gründen enthält die zentrale Säule 18 ein Halteprofil 36, das dem Innenraum der Duschkabine zugekehrt ist und an welchem die Armatur 26 und die vorstehend genannten Teile befestigt sind. Ferner ist ein Blendprofil 38 vorhanden, das mit dem Halteprofil 36 normalerweise fest verbunden ist, bei Bedarf jedoch gelöst werden kann, um an die in dem inneren Hohlraum 40 befindlichen Armaturteile gelangen zu können. Das Blendprofil 38 erstreckt sich zweckmäßig vertikal im wesentlichen über die Gesamthöhe des Halteprofils 36; bei alternativen Ausführungsformen kann es im Rahmen dieser Erfindung ausreichen, das Abdeckprofil und/oder einen Teil davon nur im Bereich der Armatur 32 lösbar anzuordnen. Die Montage der Duschabtrennung erfolgt im Rahmen der Erfindung bei abgenommenem Blendprofil 38. Die Montage der Mischarmatur, deren Anschlüsse an die Wasserleitungen sowie des zugeordneten Wandelementes 6 können besonders einfach durchgeführt werden. Erst wenn alle Installationsarbeiten abgeschlossen sind, wird das Blendprofil 38 von der Außenseite her auf das fest montierte Halteprofil aufgesetzt und mit diesem verbunden. Besonders zweckmäßig haben sich hierfür Schnappverbindungen erwiesen. Für Service- oder Reparaturarbeiten kann das Blendprofil sehr einfach wieder entfernt werden. Es sei besonders hervorgehoben, daß der Querschnitt der zentralen Säule 18 wesentlich größer ist als bei den üblichen Halte-, Wand- oder Eckprofilen, die zur Halterung und Befestigung von Wandelementen der Duschabtrennung dienen. Wie bereits erwähnt, sind die Wandanschlußprofile 10 und das Eckprofil 22 in herkömmlicher Weise ausgebildet, und demgegenüber weist die zentrale Säule 18 eine erheblich größere Querschnittsfläche auf.

Die zentrale Säule 18 ist mit ihrem unteren Ende zweckmäßig in eine Vertiefung 42 der Wanne 12 bzw. deren Rand eingesetzt. Falls keine besondere Duschwanne vorgesehen ist, wobei lediglich der entsprechend abgedichtete und mit Fliesen belegte Boden des Duschraumes mit einem geringen Gefälle zu einer Abflußöffnung 44 etwas geneigt ausgebildet ist, so kann eine vergleichbare Vertiefung 42 auch im Boden des Dusch- oder Badezimmers vorgesehen sein. Diese Vertiefung 42 ermöglicht eine funktionssichere und stabile Auflagerung und Verankerung der zentralen Säule 18. Grundsätzlich ergibt die zentrale Säule 18 zusammen mit dem Wandelement 6 eine stabile Konstruktion. Bedarfsweise kann die zentrale Säule 18 auch bis zur Zimmerdecke nach oben durchgezogen werden und dort zur Aussteifung und Stabilisierung befestigt werden. Die zntrale Säule 18 ist von den beiden festen Raumwänden 2, 4 beabstandet angeordnet, wobei die feststehenden Wandelemente 6, 8 zweckmäßig aus einem tranparenten Werkstoff, insbesondere aus Sicherheitsglas, bestehen. Das feststehende und gebogen augebildete Wandelement 6 ist zur Außenseite hin nicht durch eine Frontplatte oder besondere Wandstruktur abgedeckt, wie es bei der eingangs erwähnten US-30 60 453-A der Fall ist. Die zentrale Säule 18 ist im wesentlichen freistehend zwischen den Raumwänden 2, 4 angeordnet, wobei lediglich mittels des Wandelements 6 eine Verbindung zu der einen Raumwand 2 vorhanden ist.

In einer alternativen Ausführungsform der Duschabtrennung kann das Wandelement 8 entfallen. Wie durch die strichpunktierte Linie 43 angedeutet, ist hierbei die Duschwanne 12 in eine Nische des Dusch- oder Badezimmers eingebaut. Anstelle des Wandelementes 8 ist eine Raumwand vorhanden, wobei der Wannenrand in gleicher Weise wie bei den Raumwänden 2, 4 montiert und abgedichtet ist. Ferner kann die Duschwanne einen etwas abgewandelten Grundriß aufweisen, wie es beispielsweise mittels der Linie 45 angedeutet ist. Der Teil 16 ist hierbei entsprechend vergrößert.

Figur 2 zeigt vergrößert einen Schnitt durch die zentrale Säule 18 in einer horizontalen Ebene. Das Halteprofil 36 weist einen im wesentlichen rechteckförmigen Querschnitt auf und ist als Hohlkammerprofil ausgebildet. Es ist aus Aluminium bzw. einer Aluminiumlegierung in Form einer Hohlkammerprofilschiene gefertigt. Das Blendprofil 38 ist im wesentlichen halbzylindrisch im Querschnitt ausgebildet und mit einer Schnappverbindung mit dem Halteprofil 36 verbunden. Hierzu weist das Halteprofil 36 einen nach außen gerichteten Haken 46 auf, hinter welchen das Blendprofil 38 mit einem nach innen gerichteten Haken 48 eingreift. Auch auf der anderen Seite ist eine vergleichbare Schnappverbindung vorgesehen, allerdings ist dort ein zusätzliches Klemmprofil 50 vorhanden, welches mit dem Halteprofil 36 verbunden ist. Das Klemmprofil 50 enthält gleichfalls einen nach außen gerichteten Haken 52, welcher wiederum von einem Haken 54 des Blendprofils 38 hintergriffen wird. Mit dem Klemmprofil 50 wird die Glasscheibe des Wandelements 6 mit dem Halteprofil 36 fest verbunden. Das Klemmprofil 50 erfüllt somit eine Doppelfunktion und ist mittels hier nicht weiter dargestellten Schraubverbindungen an dem Halteprofil 36 befestigt. Auch die Schraubverbindungen für das Klemmprofil werden folglich mittels des Klemmprofils 38 nach außen hin abgedeckt.

Das Halteprofil 36 und das Blendprofil 38 sind nicht vollständig symmetrisch bezüglich der Mittelebene 56 ausgebildet. Auf der in der Zeichnung rechten Seite ist nämlich das bereits erwähnte Klemmprofil 50 zum Befestigen des einen feststehenden Wandelements 6 angeordnet. Die Befestigung des Wandelements 6 erfolgt bei abgenommenem Blendprofil 38. Mit dem Blendprofil 38 werden also nicht nur die Armaturen und Wasserleitungen 34, 35 abgedeckt, sondern auch das zur Befestigung des Wandelements erforderliche Klemmprofil. Wie ersichtlich, ist zwischen dem im wesentlichen halbzylindrischen Blendprofil 38 und dem Halteprofil 36 der große, im Querschnitt halbkreisartige Hohlraum 40 vorhanden, der die von unten durch den Boden her eingeführten Wasserleitungen 34, 35 ebenso aufnimmt wie die bereits erläuterte Armatur 32 mit Mischventilen und dergleichen.

Die Armatur 32 wird etwa in der Höhe zwischen 70 cm und 100 cm über dem Wannenboden installiert. Der darüber befindliche Raum wird zweckmäßig zur Ablage von Seife, Badeutensilien und dergleichen genutzt. Wie durch die strichpunktierte Linie 60 angedeutet, ist oberhalb der Armatur 32 ein Ablegefach vorgesehen, das zur Innenseite 19 geöffnet ist und durch eine Ausnehmung 62 des Halteprofils 36 durchgreift. Das fest montierte Halteprofil 36 weist hierfür eine sich durch die gesamte Materialdicke erstreckende Ausnehmung auf, durch welche somit der freie Zugang von der Innenseite der Duschwanne her in Richtung auf den Hohlraum 40 geschaffen ist.

Figur 3 zeigt eine spiegelbildliche Detailabbildung des Bereiches III gemäß Fig. 2, wobei auch der Öffnungsbereich des Ablegefachs 60 zu erkennen ist. In das Halteprofil 36 ist hierfür die Ausnehmung 62 eingebracht worden, wie es durch die gestrichelten Linien angedeutet ist. Die Befestigung und Montage des Ablegefachs 60, wobei in geeigneter Weise auch ein Boden und eine Decke vorgesehen werden, erfolgt bei abgenommenem Blendprofil 38. Auch das Ablegefach 60 ist aus einer Profilschiene aus Aluminium oder einer Legierung desselben gefertigt. Ggfs. kann das Ablegefach einschließlich Boden und Decke auch aus Kunststoff gefertigt werden und durch die Ausnehmung 62 hindurch in das Halteprofil 36 eingesetzt werden. Das Ablegefach 60 weist auf der Vorderseite einen schmalen Rand 64 auf und ist im Inneren der Säule 18 über einen Ansatz 66 und eine Schraube 68 auf dem Klemmprofil 50 abgestützt. Das Klemmprofil 50 ist mit einer Schraube 70 mit dem Halteprofil 36 verbunden. Es bedarf keiner besonderen Hervorhebung, daß das Klemmprofil 50 sich im wesentlichen über die gesamte vertikale Höhe des festen Wandelements 6 erstreckt. Eine dichte Verbindung, welche das Austreten von Spritzwasser verhindert, ist vorhanden. Vertikal beabstandet weist das Klemmprofil 50 einige Bohrungen 72 für die Schrauben 70 auf. Hingegen enthält das Halteprofil 36 einen Schraubkanal 74, der sich über die gesamte Länge erstreckt, so daß keine besonderen Ausrichtmaßnahmen bei der Montage des Klemmprofils 50 notwendig sind. Aufgrund des sich über die gesamte Länge erstreckenden Schraubkanals 74, in welchen die Schrauben 70 von der Seite her horizontal eingeschraubt werden, entfallen besondere Vorarbeiten im Hinblick auf Bohrungen oder gar Gewindeschneiden für die Schrauben.

Figur 4 zeigt spiegelbildlich in einer Detailabbildung den Ausschnitt IV gemäß Fig. 2. Es ist hier gut der Haken 48 des Blendprofils 38 zu erkennen, welcher Haken 48 in eine Nut 76 eingreift, die zwischen dem Haken 46 und der Innenwand des Halteprofils 36 vorhanden ist. Obgleich auf dieser Seite des Halteprofils 36 kein Wandelement befestigt ist, ist gleichwohl das Klemmprofil 50 vorgesehen. Somit kann wahlweise auf der einen oder der anderen Seite des Halteprofils das Wandelement dicht befestigt werden. Das Ablegefach 60 mit dem Ansatz 66 kann daher symmetrisch zur Mittelebene 56 ausgebildet sein und übereinstimmend wie auf der anderen Seite hier befestigt werden.

Fig. 5 zeigt in einer perspektivischen Darstellung ein weiteres Ausführungsbeispiel, und zwar als freitehende Duschabtrennung. Die beiden Wandelemente 6, 8 sind nicht über Wandanschlußprofile mit Raumwänden verbunden, sondern über Verbindungsprofile 80 mit zwei weiteren Wandelementen 7, 9 verbunden. Die insgesamt vier Wandelemente 6 bis 9 umschließen den Duschinnenraum spiralartig, wobei diese Duschabtrennung insgesamt frei im Badezimmer oder dergleichen steht. Die Unterkanten 82 der Wandelemente stehen auf einem entsprechend ausgebildeten Wannenrand oder auf dem Boden unmittelbar auf, welcher mit geeigneten Dichtungsmitteln abgedichtet ist und eine Wasserabflußöffnung enthält. Die zentrale Säule 18 ist nach unten mit einem unteren Endteil 84 bezüglich den Unterkanten 82 verlängert ausgeführt. Dieses untere Endteil 84 ist in die oben erwähnte Vertiefung 42 der Duschwanne oder in eine entprechende Vertiefung de Bodens eingesetzt, wodurch eine hohe Standsicherheit der zentralen Säule 18 und somit insgesamt der Duschtrennwand erreicht wird. Die zentrale Säule 18 enthält ferner ein oberes Endteil 86, welches als Deckenstütze ausgebildet ist und an der Decke des Badezimmers oder Duschraumes verankert ist. Das obere Endteil 86 ragt über die Oberkante 88 der Wandelemente mit einer derartigen Länge hinaus, daß die Befestigung an der Decke erfolgen kann. In entsprechnder Weise ist auch das Eckprofil 22 und eines der Verbindungsprofile 80 mit einem oberen Endteil zwecks Befestigung an der Decke des Badezimmers verlängert. Die für die freistehnde Ausführungsform der Duschabtrennung vorgesehenen Wandelemente 6, 8, die zentrale Säule 18 sowie das Eckprofil 22, stimmen mit denen der an Hand von Fig. 1 bis 4 erläuterten Ausführungsform der Duschabtrennung überein. Hierdurch ergeben sich nicht unerhebliche Fertigungs- und Kotenvorteile. Darüber hinaus sind bei der freistehenden Ausführungsform gemäß Fig. 5 das Wandelement 7 entsprechend dem Wandelement 6 und das Wandelement 9 entprechnd dem Wandelement 8 ausgebildet, wodurch ersichtlich zusätzliche Vorteile hinsichtlich Fertigung und Lagerhaltung erreicht werden.

## Patentansprüche

1. Duschabtrennung mit einem feststehenden Wandelement (6) und mit einem vertikal angeordneten Element, an welchem eine Armatur (32) befestigt ist und welches einen Hohlraum (40) zur Aufnahme einer Wasserleitung (34, 35) und zumindest teilweise der mit der Wasserleitung (34, 35) verbundenen Armatur (32) aufweist, wobei das feststehende Wandelement (6) mit dem vertikalen Element dicht verbunden ist, neben welchem eine Eintrittsöffnung (20) vorhanden ist, und wobei der Hohlraum (40) zumindest im Bereich der Armatur (32) abgedeckt ist,
dadurch gekennzeichnet, daß das vertikale Element als eine zentrale Säule (18) enthaltend eine fest und vertikal angeordnete Halteprofilschiene (36) und eine zumindest über einen Teil der Gesamthöhe der Halteprofilschiene (36) von dieser abnehmbar ausgebildete Blendprofilschiene (38) ausgebildet ist,
daß an der Halteprofilschiene (36) die Armatur (32) befestigt ist
und daß das feststehende Wandelement (6) an der zentralen Säule (18) endet und über eine vertikale Seitenkante mit der zentralen Säule (18) dicht verbunden ist.

2. Duschabtrennung nach Anspruch 1, dadurch gekennzeichnet, daß ein weiteres Wandelement (8) vor die zentrale Säule (18) in ein Dusch- oder Badezimmer bis zu einem Eckprofil (22) vorgezogen ist, wobei die Eintrittsöffnung (20) zwischen dem Eckprofil (22) und der zentralen Säule (19) liegt, und/oder daß das erste feststehende Wandelement (6) im wesentlichen im rechten Winkel zur Eintrittsöffnung (20) an die zentrale Säule (18) angeschlossen ist.

3. Duschabtrennung nach Anspruch 1 oder 2, dadurch gekennzeichnet, daß die Blendprofilschiene (38) mit einer lösbaren Schnappverbindung mit der Halteprofilschiene (36) verbunden ist.

4. Duschabtrennung nach einem der Ansprüche 1 bis 3, dadurch gekennzeichnet, daß die zentrale Säule 18 ein über die Oberkante (89) des Wandelements (6, 8) verlängertes oberes Endteil (86) zur Befestigung an einer Decke des Dusch- oder Badezimmers aufweist und/oder daß die zentrale Säule (18) in einer Vertiefung (42) einer Duschwanne (12) oder des Bodens mit einem unteren Endteil (84) verankert ist.

5. Duschabtrennung nach einem der Ansprüche 1 bis 4, dadurch gekennzeichnet, daß die zentrale Säule (18) eine bevorzugt eben ausgebildete Innenseite (19) aufweist, an welcher Teile der Armatur (32) mit Einstellelementen, insbesondere Einstellhähnen (33), und/oder ein Brausekopf (28) angeordnet sind, und daß an der der Eintrittsöffnung (20) zugewandten Außenseite (25) der zentralen Säule (18) die Blendprofilschiene (38) angeordnet ist, welche als eine im wesentlichen halbzylindrische Schale ausgebildet ist.

6. Duschabtrennung nach einem der Ansprüche 1 bis 5, dadurch gekennzeichnet, daß die Eintrittsöffnung (20) im Bereich einer vertikalen Ebene sich befindet, durch welche insbesondere eine Winkelhalbierende (17) zwischen zwei festen Raumwänden (2, 4) verläuft, und daß die Armatur (32) und/oder der Brausekopf (28) im wesentlichen in dieser Ebene angeordnet und entsprechend auf den Innenraum der Duschkabine ausgerichtet sind.

7. Duschabtrennung nach einem der Ansprüche 1 bis 6, dadurch gekennzeichnet, daß über ein Klemmprofil (50) mit der Halteprofilschiene (36) die Seitenkante des feststehenden Wandelements (6) verbindbar ist und/oder daß die Halteprofilschiene (36) auf wenigstens einer Seite einen sich über die gesamte Höhe erstreckenden Schraubkanal (74) aufweist, in welchen für das Klemmprofil (50) Schrauben (70) eingeschraubt sind.

8. Duschabtrennung nach einem der Ansprüche 1 bis 7, dadurch gekennzeichnet, daß die Querschnittsfläche der zentralen Säule (18) wesentlich größer ist als die des Eckprofils (22) oder eines Wandanschlußprofils (10) für das Wandelement (6).

9. Duschabtrennung nach einem der Ansprüche 1 bis 8, dadurch gekennzeichnet, daß die Halteprofilschiene (36) eine durchgehende Öffnung (62) aufweist, in welche ein Ablegefach, insbesondere ein Ablageprofil (60), eingesetzt ist, welches bis in den Hohlraum (40) der Säule (18) hineinragt und von der Wanneninnenseite her zugänglich ist.

10. Duschabtrennung nach einem der Ansprüche 1 bis 9, dadurch gekennzeichnet, daß die Halteprofilschiene (36) als ein Hohlkammerprofil mit im wesentlichen rechteckförmigem Querschnitt ausgebildet ist und daß die Blendprofilschiene (38) im wesentlichen als eine halbzylindrische Schale ausgebildet ist, deren Radius näherungsweise halb so groß ist die die Breite der Halteprofilschiene (36) und/oder daß die Halteprofilschiene (36) mit einer breiten, bevorzugt planen Innenseite (19) dem Inneren der Duschwanne zugekehrt ist, wobei die abgerundet ausgebildete Blendprofilschiene (38) der Einstrittsöffnung (20) zugewandt ist.

## Claims

1. Shower Partition, having a stationary wall element (6) and having a vertically arranged element to which a fitting (32) is secured and which has a hollow space (40) for receiving a water line (34, 35) and at least partially the fitting (32) connected to the water line (34, 35), the stationary wall element (6) being connected in sealed manner to the vertical element next to which there is provided an entry opening (20), the hollow space (40) being covered at least in the region of the fitting (32), characterized in that the vertical element is constructed as a central column (18) containing a fixedly and vertically arranged holding profile rail (36) and a screening profile rail (38) which is constructed to be removable at least over some of the total height of the holding profile rail (36) from the latter, in that the fitting (32) is secured to the holding profile rail (36), and in that the stationary wall element (6) terminates at the central column (18) and is connected in sealed manner to the central column (18) by way of a vertical side edge.

2. Shower partition according to Claim 1, characterized in that a further wall element (8) is drawn further than the central column (18) into a shower room or bathroom as far as a corner profile (22), the entry opening (20) lying between the corner profile (22) and the central column (19), and/or in that the first stationary wall element (6) is connected substantially at a right angle with respect to the entry opening (20) to the central column (18).

3. Shower partition according to Claim 1 or 2, characterized in that the screening profile rail (38) is connected to the holding profile rail (36) by means of a detachable snap-in connection.

4. Shower partition according to one of Claims 1 to 3, characterized in that the central column 18 has an upper end part (86), extending beyond the upper edge (89) of the wall element (6, 8), for securing to a ceiling of the shower room or bathroom, and/or in that the central column (18) is anchored in a depression (42) of a shower tray (12) or of the floor by means of a lower end part (84).

5. Shower partition according to one of Claims 1 to 4, characterized in that the central column (18) has an inner side (19) which is preferably constructed to be flat and on which parts of the fitting (32), having adjusting elements, in particular adjusting taps (33), and/or a shower head (28) are arranged, and in that there is arranged on the outer side (25) of the central column (18) facing the entry opening (20) the screening profile rail (38) which is constructed as a substantially semi-cylindrical shell.

6. Shower partition according to one of Claims 1 to 5, characterized in that the entry opening (20) is in the region of a vertical plane through which there runs in particular a line (17) bisecting the angle between two fixed room walls (2, 4), and in that the fitting (32) and/or the shower head (28) are substantially arranged in this plane and are appropriately directed towards the interior of the shower cubicle.

7. Shower partition according to one of Claims 1 to 6, characterized in that the side edge of the stationary wall element (6) can be connected by way of a clamping profile (50) to the holding profile rail (36), and/or in that the holding profile rail (36) has on at least one side a screw channel (74) which extends over the entire height and into which screws (70) for the clamping profile (50) are screwed.

8. Shower partition according to one of Claims 1 to 7, characterized in that the cross-sectional area of the central column (18) is substantially larger than that of the corner profile (22) or of a wall connection profile (10) for the wall element (6).

9. Shower partition according to one of Claims 1 to 8, characterized in that the holding profile rail (36) has a continuous opening (62) into which there is inserted a storage compartment, in particular a storage profile (60), which projects as far as into the hollow space (40) of the column (18) and is accessible from the inside of the tray.

10. Shower partition according to one of Claims 1 to 9, characterized in that the holding profile rail (36) is constructed as a hollow chamber profile having a substantially rectangular cross-section, and in that the screening profile rail (38) is substantially constructed as a semi-cylindrical shell whereof the radius is approximately half the size of the width of the holding profile rail (36), and/or in that the holding profile rail (36) faces the interior of the shower tray by means of a broad, preferably planar inner side (19), the rounded-off screening profile rail (38) facing the entry opening (20).

## Revendications

1. Cloison de douche comprenant un élément de paroi fixe (6) et un élément disposé verticalement, auquel est fixé un appareil de robinetterie (32), et qui présente une cavité (40) destinée à recevoir une conduite d'eau (34, 35) et au moins partiellement l'appareil de robinetterie (32) relié à la conduite d'eau (34, 35), l'élément de paroi fixe (6) étant relié à joint étanche, à l'élément vertical à côté duquel est prévue une ouverture d'entrée (20), et la cavité (40) étant recouverte, du moins dans la région de l'appareil de robinetterie (32),
***caractérisée en ce que*** l'élément vertical est constitué par une colonne centrale (18) qui renferme un profilé de fixation (36) disposé en position fixe et verticale, et un profilé de parement (38), qui s'étend au moins sur une partie de la hauteur totale du profilé de fixation (36) et peut être séparé de ce dernier,
***en ce que*** l'appareil de robinetterie (32) est fixé au profilé de fixation (36), et
***en ce que*** l'élément de paroi fixe (6) se termine au droit de la colonne centrale (18) et est relié à la colonne centrale (18) à joint étanche au moyen d'un bord latéral vertical.

2. Cloison de douche selon la Revendication 1, ***caractérisée en ce qu'***un autre élément de paroi (8) est prolongé devant la colonne centrale (18), dans une salle de douche ou de bain, jusqu'à un profilé d'angle (22), l'ouverture d'entrée (20) se trouvant entre le profilé d'angle (22) et la colonne centrale (19) et/ou en ce que le premier élément de paroi fixe (6) est raccordé à la colonne centrale (18) en formant sensiblement un angle droit avec l'ouverture d'entrée (20).

3. Cloison de douche selon la Revendication 1 ou 2, ***caractérisée en ce que*** le profilé décoratif (38) est assemblé au profilé de fixation (36) par une liaison à encliquetage démontable.

4. Cloison de douche selon une des Revendications 1 à 3, ***caractérisée en ce que*** la colonne centrale (18) présente une partie d'extrémité supérieure (86) prolongée au-delà du bord supérieur (89) de l'élément de paroi (6, 8), pour la fixation au plafond de la salle de douche ou de bain et/ou en ce que la colonne centrale (18) est ancrée par une partie d'extrémité inférieure (84) dans un renfoncement (42) d'un bac à douche (12) ou du sol.

5. Cloison de douche selon une des Revendications 1 à 4, ***caractérisée en ce que*** la colonne centrale (18) présente une surface interne (19), de préférence de forme plane, sur laquelle sont disposées des parties de l'appareil de robinetterie (32) comportant des éléments de réglage, en particulier des robinets de réglage (33) et/ou une pomme de douche (28) et en ce que, sur la face externe (25) de la colonne centrale (18) dirigée vers l'ouverture d'entrée (20), est disposé le profilé de parement (38) qui présente la forme d'une coquille sensiblement semi-cylindrique.

6. Cloison de douche selon une des Revendications 1 à 5, ***caractérisée en ce que*** l'ouverture d'entrée (20) se trouve dans la région d'un plan verticale par lequel s'étend en particulier une bissectrice d'angle (17) entre deux murs fixes (2, 4) du local, et en ce que l'appareil de robinetterie (32) et/ou la pomme de douche (28) sont agencés sensiblement dans ce plan et ainsi dirigés vers l'espace intérieur de la cabine de douche.

7. Cloison de douche selon une des Revendications 1 à 6, ***caractérisée en ce que*** le bord latéral de l'élément de paroi fixe (6) peut être assemblé au profilé de fixation (36) au moyen d'un profilé de serrage (50) et/ou en ce que le profilé de fixation (36) présente, sur au moins une face, une rainure de vis (74) qui s'étend sur toute la hauteur, et dans laquelle sont vissées des vis (70) pour la fixation du profilé de serrage (50).

8. Cloison de douche selon une des Revendications 1 à 7, ***caractérisée en ce que*** la surface de section de la colonne centrale (18) est nettement plus grande que celle du profilé d'angle (22) ou que celle du profilé (10) de raccordement de paroi prévue pour l'élément de paroi (6).

9. Cloison de douche selon une des Revendications 1 à 8, ***caractérisée en ce que*** le profilé de fixation (36) présente une ouverture traversante (62) dans laquelle est emboîtée une étagère, et notamment un profilé d'étagère (60) qui fait saillie jusque dans le volume intérieur (40) de la colonne (18), et qui est accessible de l'intérieur du bac.

10. Cloison de douche selon une des Revendications 1 à 9, ***caractérisée en ce que*** le profilé de fixation (36) est constitué par un profilé à chambre possédant une section sensiblement rectangulaire et en ce que le profilé de parement (38) est essentiellement constitué par une coquille semi-cylindrique dont le rayon est à peu près égal à la moitié de la largeur du profilé de fixation (36) et/ou le profilé de fixation (36) possède une face interne (19) large et de préférence plane, dirigée vers l'intérieur du bac à douche, le profilé de parement (38) de forme arrondie étant dirigé vers l'ouverture d'entrée (26).
